# FASCICULE DE BREVET EUROPEEN

(11) **EP 0 044 814 B1**
(45) Date de publication et mention de la délivrance du brevet: **29.02.1984**
(21) Numéro de dépôt: 81810292.3
(22) Date de dépôt: 17.07.1981
(51) Int. Cl.: B65H 19/29

(54) **Machine pour former des rouleaux à partir d'une bande de papier**
Maschine zum Herstellen von Rollen aus einer Papierbahn
Machine for forming rolls from a web of paper

(30) Priorité: 18.07.1980 CH 5513/80
(43) Date de publication de la demande: 27.01.1982
(73) Titulaire: ROLPA Sarl, CH-1217 Meyrin (Genève) (CH)
(72) Inventeur: Celebonovic, Stevan, CH-1206 Geneve (CH)
(74) Mandataire: Ardin, Pierre

## Description

On connaît déjà des machines pour former des rouleaux à partir d'une bande de papier comprenant au moins un mandrin récepteur, des moyens pour entraîner dans une première position ce mandrin en rotation pour former un rouleau, un dispositif de coupe pour couper la bande de papier lorsque le rouleau a atteint la dimension désirée et un distributeur de pièces adhésives pour fixer le bord terminal de la bande à la dernière couche du rouleau.

Une machine de ce genre est décrite notamment dans le brevet français publié sous le numéro 2 207 504. Toutefois, cette machine est prévue pour former des rouleaux de bandes métalliques et présente un mécanisme relativement compliqué pour détecter la fin de la bande constituant un rouleau lorsque l'enroulement de celui-ci est pratiquement terminé et un mécanisme pour appliquer une pièce adhésive pour fixer le bord terminal de la bande à la dernière couche du rouleau.

Cette machine, outre sa complication mécanique, présente encore l'inconvénient de nécessiter une interruption de l'opération d'enroulement de la bande pendant toute la durée des opérations d'applications de la pièce adhésive, de l'enlèvement du rouleau terminé et de la mise en place d'un nouveau tube de support pour permettre d'effectuer ensuite l'enroulement de la bande pour former un nouveau rouleau.

La présente invention a pour but d'augmenter la productivité d'une telle machine en diminuant le plus possible le temps nécessaire pour la fixation des rouleaux. De plus, elle permet une construction simple qui, de ce fait, est très favorable et peu coûteuse.

A cet effet, la machine faisant l'objet de l'invention est caractérisée en ce qu'elle comprend des organes destinés à transporter le rouleau ayant atteint la dimension désirée de ladite première position dans une seconde position, agencés de façon que la bande de papier passe par le dispositif de coupe lorsque le rouleau se trouve dans cette seconde position, la machine comportant un mécanisme pour l'entraînement en rotation du rouleau dans cette seconde position après la coupure de la bande de papier, ce mécanisme étant constitué par un galet d'entraînement agencé de manière à prendre appui contre la couche extérieure du rouleau et entraîné d'un angle déterminé pour amener le bord terminal de la bande du rouleau considéré en position superposée à la dernière couche du rouleau et en regard dudit distributeur.

La figure unique du dessin annexé représente schématiquement et à titre d'exemple une forme d'exécution de la partie terminale de la machine faisant l'objet de l'invention.

Les machines à former des rouleaux sont bien connues en elles-mêmes et comprennent des supports pour un ou plusieurs rouleaux de grand diamètre, ainsi que des moyens pour freiner la rotation de ces rouleaux, afin d'obtenir une tension régulière de la bande qui est dévidée pour s'enrouler sur des rouleaux de petit diamètre. La machine peut également comprendre des dispositifs pour découper longitudinalement la bande délivrée par un rouleau d'alimentation et obtenir ainsi plusieurs bandes parallèles de plus faible largeur. De telles machines sont notamment utilisées pour la confection des rouleaux de papier pour les caisses enregistreuses, les appareils télex, les machines à calculer etc.

En référence avec le dessin, la partie terminale de la machine à former les rouleaux comprend un porte mandrins 1, susceptible de tourner autour d'un arbre 2 et muni de deux tiges rotatives 3 et 3' sur lesquelles sont placés les mandrins qui sont des tubes en carton constituant le support central évidé d'un rouleau. Les moyens d'entraînement en rotation de ces tiges 3 et 3' ne sont pas représentés, car ils sont bien connus en eux- mêmes.

Lors du fonctionnement de la machine, une bande de papier 4, qui peut être constituée par plusieurs couches superposées, est enroulée sur le mandrin porté par la tige 3, tandis que le porte mandrins est immobile. Lorsque le rouleau a atteint le diamètre désiré, un mécanisme fait effectuer une rotation de 1/2 tour au porte mandrin 1 et le rouleau formé vient occuper la position 3'. Lors de cette rotation pendant laquelle le rouleau formé est toujours solidaire de la bande4, une partie terminale de cette bande vient occuper la position 4' dans laquelle elle prend appui sur le mandrin du rouleau à former et s'étend au-dessus d'un rail5 d'un dispositif de coupe, ce rail 5 présente une gorge rectiligne 6 dans laquelle un galet coupeur 7 s'engage et se déplace pour couper la ou les bandes passant au-dessus de ce rail. Ce dispositif de coupe ne fait partie de l'invention et n'est donc pas décrit en détail.

La partie terminale de la machine comprend un dispositif pour la terminaison des rouleaux. Dispositif qui permet de déposer une étiquette adhésive ou toute piécette collante sur le bord terminal de la bande du rouleau. A cet effet, ce dispositif comprend un bâti 8 constituant un réceptacle pour des bandes d'étiquettes autocollantes porté par une bande support 9, à l'origine, cette bande support forme un rouleau 10 placé simplement dans le fond du réceptacle 11. Le bâti 8 porte un bras oscillant 12, articulé en 13 et soumis à l'action d'un vérin 14 de commande de son pivotement, ce bras 12 porte au moins un galet 15 susceptible d'être entraîné en rotation d'un angle déterminé par un moteur non représenté.

Au-dessus de ce galet 15 se trouve un bec 16 sur lequel la bande support 9 passe en faisant un angle aigu, avant d'entrer en prise avec un tambour denté 17 d'entraînement qui est entraîné par un dispositif moteur pas à pas. En raison de l'angle aigu formé par la bande support 9 sur le bec 16, chaque piécette adhésive se détache d'elle-même de la bande support. Le dessin montre une piécette 18 en train de se détacher et arrivant à proximité de la périphérie du rouleau porté par la tige 3'.

Le fonctionnement du dispositif est le suivant : Lorsque le rouleau est terminé et arrivé dans la position 3', le vérin 14 est commandé par des moyens non représentés pour appliquer le galet 15 contre la périphérie de ce rouleau, de façon à maintenir la dernière couche du rouleau appliqué contre le corps de celui-ci. Le dispositif de coupe est ensuite actionné de sorte que la partie 4' de la bande est coupée en 2.

La portion s'appuyant sur le mandrin par la tige 3 est prise par des moyens non représentés et connus pour être maintenue sur le mandrin du rouleau à former. Le galet 15 est entraîné d'une valeur déterminée, ce qui fait tourner le rouleau formé pour terminer l'enroulement de celui-ci.

Lorsque le bord terminal de la bande arrive en regard du bec 16, le tambour 17 est entraîné d'une valeur correspondante à la distance séparant deux piécettes 18 sur la bande support 9, de sorte que la piécette 18, en cours de détachement, vient s'appliquer partiellement sur le bord terminal en entrant dans celui-ci. Le rouleau 15 poursuit encore sa rotation d'une valeur suffisante pour que le bord terminal avec la piécette 18 passe entre ce galet et le rouleau formé, ce qui applique cette piécette 18 sur la couche périphérique du rouleau qui est alors terminé. Le vérin 14 est alors actionné pour éloigner le galet 15 du rouleau formé et permettre ainsi le déchargement de la machine. L'usager peut alors replacer sur la tige 3' de nouveaux mandrins qui sont ainsi prêts pour recevoir des futurs rouleaux.

Il y a lieu de remarquer que dès que le dispositif de coupe a tranché la bande 4, le mandrin monté sur la tige 3 peut être entraîné en rotation pour former un rouleau. Cette opération pouvant donc être exécutée en même temps que se déroule l'opération de fixation de la bande du ou des rouleaux terminés.

Dans la description qui précède, on a expliqué la formation d'un seul rouleau, mais il va de soi que les machines pour la fabrication de rouleaux sont généralement prévues pour la fabrication simultanée de rouleaux coaxiaux et qu'en conséquence, il est nécessaire que le dispositif de fixation de l'extrémité de la bande sur un rouleau comprenne également une série de bandes support 9, afin que tous les rouleaux terminés puissent recevoir en même temps leur étiquette adhésive de fixation.

On peut bien entendu prévoir de nombreuses variantes et le dispositif délivrant les piécettes 18 pourrait être de tout type approprié. Notamment il pourrait comprendre un dispositif d'encollage pour des piécettes de fixation en papier ordinaire non adhésif.

Selon une variante avantageuse, le galet 15 pourrait être monté tournant directement sur le bâti 8, ce dernier étant alors déplaçable par translation ou par pivotement pour être éloigné et respectivement approché du rouleau en position 3' de cette façon, le distributeur de languettes ou étiquettes 18, ainsi que le galet 15 peuvent toujours être amenés dans une position correcte par rapport au rouleau en position 3', indépendamment du diamètre de ce dernier. La position d'arrêt de l'ensemble pourrait être déterminée par la butée du galet 15 contre le rouleau lui-même.

Lorsqu'une machine est destinée à la production de rouleaux qui ont toujours le même diamètre, il est clair que le galet 15 et le distributeur de languettes pourraient être montés de façon stationnaire sur la machine.

## Revendications

1. Machine pour former des rouleaux à partir d'une bande de papier (4) comprenant au moins un mandrin récepteur, des moyens pour entraîner, dans une première position, ce mandrin en rotation pour former un rouleau, un dispositif de coupe (5-7) pour couper la bande de papier (4) lorsque le rouleau a atteint la dimension désirée et un distributeur (9, 16, 17) de pièces adhésives (18) pour fixer le bord terminal de la bande (4) à la dernière couche du rouleau, caractérisée en ce que la machine comprend des organes (1) destinés à transporter le rouleau ayant atteint la dimension désirée de ladite première position (3) dans une seconde position (31), agencés de façon que la bande de papier (4) passe par le dispositif de coupe lorsque le rouleau se trouve dans cette seconde position (31), la machine comportant un mécanisme pour l'entraînement en rotation du rouleau dans cette seconde position après la coupure de la bande de papier, ce mécanisme étant constitué par un galet d'entraînement (15) agencé de manière à prendre appui contre la couche extérieure du rouleau et entraîné d'un angle déterminé pour amener le bord terminal de la bande du rouleau considéré en position superposée à la dernière couche du rouleau et en regard dudit distributeur.

2. Machine selon la revendication 1, dans laquelle le distributeur comprend des moyens d'entraînement (17) pour une bande-support (9) pour des pièces adhésives (18) et des moyens de guidage pour amener cette bande-support (9) à un bec (16) disposé à proximité du rouleau se trouvant dans la deuxième position (31), la bande-support (9) faisant un angle aigu sur ce bec (16), afin que les pièces (18) se détachent elles-mêmes de la bande-support (9) lors de son passage sur le bec (16), caractérisée en ce que les moyens d'entraînement (17) du distributeur sont commandés en synchronisme avec ledit galet d'entraînement (15) pour amener une pièce (18) en cours de détachement, en contact avec le bord terminal de la bande du rouleau.

## Claims

1. Machine for forming rolls from a paper band (4) comprising at least one receiving mandrel, means for rotating this mandrel in a first position, in order to form a roll, a cutting device (5-7) for cutting the paper band (4) when the roll has reached the desired size and a distributor (9, 16, 17) of adhesive pieces (18) for attaching the terminal edge of the band (4) to the last layer of the roll, characterized in that the machine comprises devices (1) intended to transport the roll having reached the desired size from said first position (3) to a second position (31), adapted in such a way that the paper band (4) crosses the cutting device when the roll is in this second position (31), the machine comprising a mechanism for rotating the roll in this second position after the cutting of the paper band, this mechanism comprising a driving roller (15) adapted in such a manner that it presses against the external layer of the roll, and being driven over a predetermined angle in order to bring the terminal edge of the band of the considered roll in a superimposed position with the last layer of the roll and facing said distributor.

2. Machine according to claim 1, in which the distributor comprises driving means (17) for a support tape (9) for the adhesive pieces (18) and guiding means for guiding this support tape (9) to a nib (16) placed in the vicinity of the roll being in the second position (31), the support tape (9) making an acute angle on this nib (16), in order that the pieces (18) loosen themselves from the support tape (9) when passing over the nib (16), characterized in that the driving means (17) of the distributor are driven in synchronism with said driving roller (15) in order to bring a piece (18), during its loosening, into contact with the terminal edge of the roll band.

## Patentansprüche

1. Maschine zur Herstellung von Rollen aus einer Papierbahn (4), welche zu mindest eine Aufnahmedrehspindel, Mittel, um diese Drehspindel in einer ersten Lage zur Rollenherstellung in Drehung zu setzen, eine Schneidevorrichtung (5-7), um die Papierbahn (4) abzuschneiden, wenn die Rolle eine gewünschte Grösse erreicht hat, und einen Verteiler (9, 16, 17) von Klebestücken (18), um den Endrand der Bahn (4) an die äusserste Rollenschicht zu kleben, aufweist, dadurch gekennzeichnet, dass die Maschine Organe (1) aufweist, die dazu dienen, die die gewünschte Grösse erreicht habende Rolle aus der benannten ersten Lage (3) in eine zweite Lage (31) zu befördern, und die so angeordnet sind, dass die Papierbahn (4) sich über die Schneidevorrichtung erstreckt, wenn die Rolle sich in dieser zweiten Lage (31) befindet, wobei die Maschine einen Mechanismus zum Drehantrieb der Rolle in dieser zweiten Lage nach dem Abschneiden der Papierbahn aufweist, und wobei dieser Mechanismus aus einer Antriebsrolle (15) besteht, die in der Weise angeordnet ist, dass sie sich auf der äussersten Rollenschicht abstützt, und die um einen bestimmten Winkel angetrieben wird, um den Endrand der erwähnten Rollenbahn in eine überdeckende Lage mit der letzten Rollenschicht und gegenüber dem benannten Verteiler zu bringen.

2. Maschine nach Anspruch 1, in welcher der Verteiler Antriebsmittel (17) für ein Tragband (9) für die Klebestücke (18) und Führungsmittel aufweist, um dieses Tragband (9) zu einer Nase (16) zu führen, die in der Nähe der sich in der zweiten Lage (31) befindenden Rolle angeordnet ist, wobei das Tragband (9) auf dieser Nase (16) einen spitzen Winkel bildet, damit die Stücke (18) sich von selbst vom Tragband (9) bei dessen Durchlauf über die Nase (16) lösen, dadurch gekennzeichnet, dass die Antriebsmittel (17) des Verteilers im Gleichtakt mit der benannten Antriebsrolle (15) betätigt werden, um ein sich lösendes Stück (18) in Berührung mit dem Endrand der Rollenbahn zu bringen.
